# EUROPÄISCHE PATENTSCHRIFT

(11) **EP 0 562 274 B1**
(45) Veröffentlichungstag und Bekanntmachung des Hinweises auf die Patenterteilung: **04.06.1997**
(21) Anmeldenummer: 93102557.1
(22) Anmeldetag: 18.02.1993
(51) Int. Cl.: B65B 7/08, B65B 43/54

(54) **Vorrichtung zum Befüllen einseitig offener Säcke**
Device for filling bags open on one side
Dispositif pour remplir des sacs ouverts d'un côté

(30) Priorität: 23.03.1992 DE 9203879 U; 05.06.1992 DE 9207679 U
(43) Veröffentlichungstag der Anmeldung: 29.09.1993
(73) Patentinhaber: Windmöller & Hölscher, D-49525 Lengerich (DE)
(72) Erfinder: Hüwelmann, Helmut, W-4540 Lengerich (DE)
(74) Vertreter: Gossel, Hans K., Dipl.-Ing.

(56) Entgegenhaltungen:
- EP-A- 0 290 879
- BE-A- 1 000 561
- DE-U- 9 207 679
- GB-A- 736 787

## Beschreibung

Die Erfindung betrifft eine Vorrichtung zum Befüllen einseitig offener, vorzugsweise mit Seitenfalten versehener, Säcke nach dem Oberbegriff des Anspruchs 1.

Bei einer aus EP-A-290 879 bekannten Vorrichtung der eingangs angegebenen Art werden die Säcke über den Füllstutzen mit einer vorher verwogenen vorbestimmten Füllmenge gefüllt, so daß wegen der Befüllung der Säcke mit einer Netto-Füllmenge eine Verwiegung der an das Greiferpaar angehängten Säcke während des Befüllens nicht erforderlich ist. Diese Art der Befüllung der Säcke mit einer netto-verwogenen Füllmenge ist jedoch nicht möglich, wenn die Säcke mit schlecht fließenden Füllgütern, beispielsweise mit flüssigen Füllgütern höherer Viskosität, gefüllt werden, weil bei derartigen Füllgütern diese dazu neigen, an dem Füllstützen oder an den der Befüllung dienenden Führungseinrichtungen anzuhaften, so daß bei Aufgabe einer Nettofüllmenge durch den Füllstutzen sich nicht sagen läßt, inwieweit diese Füllmenge vollständig auch in den zu befüllenden Sack oder Beutel gelangt.

Ist eine Befüllung der Säcke oder Beutel mit einer vorher verwogenen Netto-Füllmenge nicht möglich, muß eine sog. Brutto-Verwiegung erfolgen, was bedeutet, daß die Säcke während ihres Befüllens mit dem Füllgut gewogen und solange befüllt werden, bis die Verwiegung die gewünschte Füllmenge anzeigt.

Aus DE-PS 499 716, BE-A-1000561 und der US-PS 2 546 193 sind Füllvorrichtungen für Sacke mit Brutto-Verwiegung der Füllmenge bekannt, bei denen jedoch zusätzlich zu den Halteeinrichtungen für die zu befüllenden Säcke die gesamte Fülltrichter-Anordnung in das mitverwogene Totgewicht eingeht. Aus diesem Grunde läßt sich bei diesen bekannten Vorrichtungen der unvermeidbare relative Meßfehler während der Verwiegung nicht so klein halten, daß die Absolut-Fehler der Soll-Füllmenge in dem gewünschten kleinen und daher vernachlässigbaren Bereich gehalten werden können.

Aufgabe der Erfindung ist es daher, eine Vorrichtung der eingangs angegebenen Art zu schaffen, mit der sich auch bei einer Brutto-Verwiegung der Säcke während ihres Befüllens die Netto-Soll-Gewichte der Füllmengen mit guter Genauigkeit erreichen lassen.

Erfindungsgemäß wird diese Aufgabe bei einer Vorrichtung der eingangs angegebenen Art durch die kennzeichnenden Merkmale des Anspruchs 1 gelöst. Bei der erfindungsgemäßen Vorrichtung sind somit nur die Einrichtungen zum Halten des Sackes an eine Wiegeeinrichtung angehängt oder auf diese abgestützt, so daß die bei der Brutto-Verwiegung mitgewogenen Totgewichte so gering wie möglich gehalten werden können. Somit kann bei der erfindungsgemäßen Vorrichtung selbst bezogen auf die Netto-Füllmenge der sich aus dem gesamten verwogenen Gewicht ergebende relative Wiegefehler klein gehalten werden, so daß sich die Säcke oder Beutel auch dann mit der gewünschten Füllmenge verfüllen lassen, wenn in diese schlecht fließende oder hochviskose Füllgüter eingefüllt werden. Bei der erfindungsgemäßen Vorrichtung ist zweckmäßigerveise der Füllstutzen an seinem unteren Bereich mit einer Verschlußeinrichtung versehen, so daß der Füllvorgang unterbrochen werden kann, wenn die während des Verfüllens erfolgende Verwiegung das Soll-Gewicht der Füllung anzeigt oder unter Berücksichtigung des Nachlaufes der Füllmenge das gewünschte Soll-Gewicht gerade erreicht wird.

Die mit der erfindungsgemäßen Vorrichtung verfüllten Säcke können nach ihrer Befüllung in üblicher Weise verschlossen werden. Handelt es sich bei den befüllten Säcken oder Beuteln um solche aus thermoplastischem Kunststoffolie, können die durch Straffziehen aneinander gelegte Öffnungsränder durch eine Querschweißnaht miteinander verbunden werden. Ein Verschluß kann auch durch Umfalten der Öffnungsränder und Verschließen mit querverlaufenden Näh-Nähten, beispielsweise nach Aufsetzen eines Reiterbandes, erfolgen.

Zweckmäßigerweise besteht die Wiegeeinrichtung aus einer Druckmeßeinrichtung, über die die Trageinrichtung in dem Gestell abgestützt ist. Beispielsweise können zwei oder drei Druckmeßdosen vorgesehen sein, über die sich die aus einem Querträger o.dgl. bestehende Trageinrichtung auf dem Gestell abstützt.

Die die Greifer des Greiferpaares aufeinander zu- und voneinander wegbewegbare Antriebseinrichtung kann aus jeweils zwei an der Trageinrichtung angelenkten Parallellenkern bestehen, die mit den Greifern ein Viergelenksystem bilden, wobei die Viergelenksysteme durch Druckmittel-Kolben-Zylinder-Einheiten, beispielsweise Pneumatik-Zylindern, verschwenkbar sind.

Statt spezieller Trichterklappen können auch Spreizklappen vorgesehen sein.

Ein Ausführungsbeispiel der Erfindung wird nachstehend anhand der Zeichnung näher erläutert. Diese zeigt eine Seitenansicht einer Brutto-Verwiegeeinrichtung einer Sack- oder Beutelfüllvorrichtung mit Füllrohr in schematischer Darstellung und

Bei der gezeigten Vorrichtung sind die den Sack während des Befüllens haltenden Greiferpaare an einem Träger oder Rahmen 1 gelagert, der sich über Druck- oder Kraftmeßdosen 2 auf dem Gestell der Füllvorrichtung abstützt.

Mit dem Rahmen sind Parallelogrammgestänge 3 und 4 schwenkbar verbunden, die an ihren unteren Enden jeweils ein Halte- und Spreizzangenpaar 5 bzw. 6 tragen. Über mit den Parallelogrammgestängen 3 und 4 verbundene Kolbenzylindereinheiten 7 und 8, welche am Rahmen 1 befestigt sind, können die Halte- und Spreizzangenpaare aufeinander zu- und voneinander wegbewegt werden. Ein von den Halte- und Spreizzangenpaaren 5 und 6 ergriffener Sack 9 wird im Bereich eines Fülltrichters 10 seitlich von Saugern 11 aufgezogen, wobei die Halte- und Spreizzangenpaare 5 und 6 aufeinander zubewegt werden. Nach dem Öffnen des Sackes 9 am oberen Einfüllrand senkt sich das Füllrohr 10 in den Sack hinein, woraufhin sich die Sauger 11 vom Sack lösen können. Dem Füllrohr 10 ist, vorzugsweise in seinem unteren Bereich, ein nicht dargestelltes Ventil zugeordnet, welches das Füllrohr 10 in dem Moment abschließt, wo die Druckmessdose 2 ein vorbestimtes Gewicht für den Sack 9 samt Inhalt anzeigen. Danach wird das Füllrohr 10 angehoben, woraufhin die Halte- und Spreizzangenpaare 5 und 6 voneinander wegbewegt werden, um den Öffnungsrand zu schließen. Zu diesem Zeitpunkt sind auch die Transportzangenpaare 12 und 13 herangefahren, die den Sack 9 ergreifen und abtransportieren können, nachdem die Halte- und Spreizzangenpaare 5 und 6 geöffnet haben. Wenn in diesem Ausführungsbeispiel ausgeführt ist, daß die Zangenpaare 12 und 13 zum Abtransport eines gefüllten Sackes 9' dienen, so wird ein leerer Sack durch ein nicht dargestelltes Transportzangenpaar in den Bereich der Halte- und Spreizzangenpaare 5 und 6 transportiert.

Die Halte- und Spreizzangen 5, 6 bestehen aus zangenartig sich öffnenden und schließenden Klemmleisten, die um etwa in der Schwenkebene der Parallelogrammgestänge 3, 4 liegende Querachsen schwenkbar sind. Die Halte- und Spreizzangen 5, 6 sowie deren Antriebseinrichtungen sind bekannter Bauart und werden daher hier nicht näher beschrieben.

## Patentansprüche

1. Vorrichtung zum Befüllen einseitig offener, vorzugsweise mit Seitenfalten versehener, Säcke (9, 9')
mit einem die Säcke (9, 9') im Bereich ihrer Öffnungsränder an ihren Seitenbereichen erfassenden Greiferpaar (5, 6), dessen Greifer (5, 6) jeweils aus sich zangenartig öffnenden und schließenden Klemmleisten bestehen und zum Öffnen und Zusammenziehen des Sackrandes aufeinander zu und voneinander weg verfahrbar sind,
mit einer die Seitenwandungen der Säcke (9, 9') im Bereich der Öffnungsränder zwischen den Greifern (5, 6) auseinanderhaltenden Vorrichtung, vorzugsweise einem die Seitenwandungen auseinanderziehenden und in einem Gestell der Vorrichtung angeordneten Saugerpaar (11),
mit einem im Gestell angeordneten und in die geöffneten Säcke (9, 9') absenkbaren und hebbaren Füllstutzen (10) und
mit einer Verschließeinrichtung, die die durch Auseinanderfahren der Greifer (5, 6) straffgezogenen und dadurch aufeinanderliegenden Öffnungsränder der Säcke (9, 9') durch Quernähte miteinander verschließt,
**dadurch gekennzeichnet**,
daß eine Einrichtung nur zum Tragen des Greiferpaars (5, 6) und der Antriebseinrichtung für dessen Öffnungs- und Schließbewegungen und zum Verfahren der Greifer (5, 6) aufeinander zu und voneinander weg vorgesehen ist, die über eine Wiegeeinrichtung (2) nur für diese Trageinrichtung mit dem Gestell verbunden ist.

2. Vorrichtung nach Anspruch 1, dadurch gekennzeichnet, daß die Wiegeeinrichtungen aus Druckmeßeinrichtungen (2) bestehen, über die die Trageinrichtung (1,1') in dem Gestell abgestützt sind.

3. Vorrichtung nach Anspruch 1 oder 2, dadurch gekennzeichnet, daß die die Greifer (5,6) des Greiferpaares aufeinander zu und voneinander weg bewegbare Antriebseinrichtung aus jeweils zwei an der Trageinrichtung (1,1') angelenkten Parallellenkern (3,4) bestehen, die mit den Greifern (5,6) ein Viergelenksystem bilden, und daß die Viergelenksysteme durch Druckmittel-Kolben-Zylinder-Einheiten (7,8) verschwenkbar sind.

## Claims

1. Device for filling bags (9, 9') which are open on one side and are preferably provided with side gussets, having a pair of grippers (5, 6) which seize the bags (9, 9') in the region of their opening edges, at their side regions, and the grippers (5, 6) of which respectively comprise clamping bars opening and closing in the manner of pliers and are able to move together and apart for opening and drawing together the edge of the bag; having a device which holds apart the side walls of the bags (9, 9') in the region of the opening edges between the grippers (5, 6), preferably a pair of suckers (11) which draw the side walls apart and are arranged in a frame of the device; having a filler nozzle (10) which is arranged in the frame and can be lowered into the opened bags (9, 9') and raised; and having a sealing means which uses transverse seams to seal together the opening edges of the bags (9, 9') drawn tight by moving the grippers (5, 6) apart, and thereby lying one on top of the other; characterized in that there is provided a means just for carrying the pair of grippers (5, 6) and the driving means for the opening and closing movements of the latter and for moving the grippers (5, 6) together and apart, which means is connected to the frame via a weighing means (2) just for this carrying means.

2. Device according to Claim 1, characterized in that the weighing means comprise pressure-measuring means (2), by which the carrying means (1, 1') are supported in the frame.

3. Device according to Claim 1 or 2, characterized in that the driving means which can move the grippers (5, 6) of the pair of grippers together and apart respectively comprise two parallel links (3, 4), which are articulated on the carrying means (1, 1') and with the grippers (5, 6) form a four-bar system, and in that the four-bar systems are able to be swivelled by pressure medium/piston/cylinder units (7, 8).

## Revendications

1. Dispositif pour remplir des sacs (9, 9') ouverts d'un côté, présentant de préférence des plis latéraux, avec une paire de griffes (5, 6) saisissant les sacs (9, 9') au voisinage de leurs bords d'ouverture à leurs zones latérales, dont les griffes (5, 6) sont constituées de baguettes de serrage s'ouvrant et se fermant à la manière d'une pince et, pour ouvrir et réunir le bord du sac peuvent être déplacées l'une vers l'autre et l'une au loin de l'autre,
avec un dispositif écartant les parois latérales des sacs (9, 9') au voisinage des bords d'ouverture entre les griffes (5, 6), de préférence avec une paire d'aspirateurs (11) écartant les parois latérales et disposée dans un bâti du dispositif,
avec une tubulure de remplissage (10) disposée dans le bâti et pouvant être abaissée et relevée dans les sacs ouverts (9, 9') et
avec un dispositif de fermeture qui ferme les bords d'ouverture bien tendus par suite de l'écartement des griffes (5, 6) et donc reposant l'un sur l'autre des sacs (9, 9') par des soudures transversales,
**caractérisé**
en ce qu'il est prévu un dispositif uniquement pour porter la paire de griffes (5, 6) et le dispositif d'entraînement pour les mouvements d'ouverture et de fermeture de celui-ci et pour déplacer les griffes (5, 6) l'une vers l'autre et l'une au loin de l'autre, qui est relié par un dispositif de pesage (2) seulement pour ce dispositif de support au bâti.

2. Dispositif selon la revendication 1, caractérisé en ce que les dispositifs de pesage sont constitués de dispostifs de mesure de pression (2) par lesquels le dispositif de support (1, 1') prend appui sur le bâti.

3. Dispositif selon la revendication 1 ou 2, caractérisé en ce que le dispositif d'entraînement déplaçant les griffes (5, 6) de la paire de griffes l'une vers l'autre et l'une au loin de l'autre est constitué respectivement de deux bielles parallèles (3, 4) articulées au dispositif de support (1, 1') qui forment avec les griffes (5, 6) un système à quatre articulations, et en ce que les systèmes à quatre articulations peuvent être pivotés par des unités à piston et à cylindre à fluide sous pression (7, 8).
